# FASCICULE DE BREVET EUROPEEN

(11) **EP 2 927 375 B1**
(45) Date de publication et mention de la délivrance du brevet: **20.07.2016**
(21) Numéro de dépôt: 15158915.7
(22) Date de dépôt: 13.03.2015
(51) Int. Cl.: E02B 15/08

(54) **Barrage gonflable flottant**
Schwimmfähiges Schlauchwehr
Floating inflatable dam

(30) Priorité: 01.04.2014 FR 1452874
(43) Date de publication de la demande: 07.10.2015
(73) Titulaire: Musthane, 59780 Willems (FR)
(72) Inventeur: Rosier, Reza, 7711 DOTTIGNIES (BE)
(74) Mandataire: Balesta, Pierre

(56) Documents cités:
- US-A1- 2011 318 109

## Description

La présente invention a pour objet un barrage gonflable flottant. Elle trouve en particulier une application pour la rétention de pollution marine, par exemple suite au dégazage d'un bateau ou lors d'une marée noire.

On connaît différents types de barrages configurés pour être utilisés en pleine mer.

Ces barrages comportent généralement une pluralité de poches gonflables reliées les unes aux autres en étant séparées de manière étanche, qu'il convient de gonfler une à une, par exemple depuis le pont d'un bateau ou en pleine mer, après que le barrage y a été étendu, afin de pouvoir déployer et utiliser le barrage. Ces barrages mobilisent généralement plusieurs personnes pendant un temps significatif, rendant leur déploiement à la fois coûteux, long et dangereux pour les personnes qui y participent, en ce qu'ils évoluent, par exemple, sur un support instable.

Une alternative est décrite par le document US 5 374 133, qui divulgue un barrage gonflable flottant comprenant un corps ayant une direction longitudinale, une extrémité proximale et une extrémité distale et comportant une première et une deuxième poches gonflables séparées l'une de l'autre selon la direction longitudinale, la deuxième poche étant située entre l'extrémité distale et la première poche ; le barrage comporte en outre une ligne d'alimentation s'étendant le long du corps en étant reliée fluidiquement à chacune des première et deuxième poches.

Dans ce barrage, les différentes poches sont gonflées par l'intermédiaire de la ligne d'alimentation. Néanmoins, le barrage doit, préalablement à son gonflage, être déployé, pour permettre la circulation du fluide dans la ligne d'alimentation ; par suite, son installation mobilise là encore plusieurs personnes, pendant un temps significatif, en les exposant à des conditions à risques. En outre, l'espace offert par le pont d'un bateau est particulièrement inadapté au déploiement d'un tel barrage.

Le document US 2011/0318109 décrit un barrage gonflable flottant comprenant les caractéristiques du préambule de la revendication 1.

### Objet et résumé de l'invention

La présente invention a pour but de résoudre, parmi d'autres, les insuffisances décrites plus haut des barrages gonflables flottants qui existent, en proposant un barrage qui peut être installé rapidement et en mobilisant un espace et un nombre de personnes réduits.

Ce but est atteint par le fait que l'invention porte sur un barrage gonflable flottant comportant en outre une gaine de gonflage s'étendant entre les extrémités proximale et distale et ayant une première extrémité pour l'entrée d'air et une seconde extrémité pour la sortie d'air, la seconde extrémité débouchant dans la ligne d'alimentation à proximité de la deuxième poche, de manière à permettre de gonfler la deuxième poche avant la première poche.

Ainsi, le gonflage du barrage est permis par l'admission d'air à partir d'un unique point, en l'espèce la première extrémité de la gaine de gonflage ; l'air débouche ensuite, par la seconde extrémité de la gaine, dans la ligne d'alimentation. Par la disposition de la seconde extrémité de la gaine à proximité de la deuxième poche, l'air qui circule ainsi dans la ligne d'alimentation alimente prioritairement la deuxième poche.

Généralement, le barrage selon la présente invention est enroulé sur lui-même et on commence par libérer l'extrémité distale, à savoir la deuxième poche, avant la première poche.

Par cette disposition, seule la partie du corps du barrage comprenant la deuxième poche doit être déployée, par exemple disposée sur le pont du bateau sur lequel se trouve le barrage gonflable flottant à déployer, pour permettre de débuter le gonflage du barrage. L'espace nécessaire au gonflage du barrage est donc réduit, par rapport aux barrages connus de l'art antérieur, limitant par là même les risques auxquels est exposé l'utilisateur. En outre, le barrage selon l'invention peut également être installé à partir d'un dispositif marin, tel qu'un bateau, qui nécessite un dimensionnement réduit par rapport à ceux utilisés pour déployer les barrages de l'art antérieur.

Par ailleurs, une telle installation du barrage présente une meilleure efficacité, par rapport aux barrages dans lesquels il est nécessaire de gonfler l'ensemble des poches simultanément, ou dans lesquels la première poche doit être gonflée préalablement à la deuxième poche.

Par la présence de la gaine de gonflage, le gonflage du barrage débute par la deuxième poche, avant d'être poursuivi par la première poche ; en d'autres termes, l'extrémité distale du corps du barrage est gonflée préalablement à son extrémité proximale.

Le barrage peut bien évidemment comporter une pluralité de poches gonflables supplémentaires, séparées des première et deuxième poches selon la direction longitudinale du corps, et disposées entre l'extrémité proximale et la première poche, entre les première et deuxième poches, et/ou entre la deuxième poche et l'extrémité distale.

L'invention est déclinée ci-après dans une série de variantes de réalisation, qui peuvent être considérées seules ou en combinaison avec une ou plusieurs des précédentes.

Avantageusement, la gaine de gonflage est disposée dans la ligne d'alimentation.

Par cette disposition, la gaine de gonflage ne risque pas d'entraver le déploiement du barrage, ou de s'enrouler autour d'un élément qui pourrait se trouver sur le bateau, ou sur l'étendue d'eau sur laquelle le barrage est destiné à être utilisé. En outre, elle ne risque pas d'être sectionnée accidentellement, lors de l'installation ou de l'utilisation du barrage, un tel sectionnement risquant de compromettre le fonctionnement du barrage.

En d'autres termes, la ligne d'alimentation constitue un fourreau dans lequel est logée la gaine de gonflage.

De manière avantageuse, la gaine de gonflage est enroulable.

La gaine de gonflage peut en particulier être enroulée sur elle-même, de manière à réduire l'encombrement du barrage, par exemple lorsqu'il n'est pas utilisé.

De préférence, la gaine de gonflage présente une rigidité radiale.

Ainsi, la gaine de gonflage, même lorsqu'elle est soumise à une pression radiale, par exemple parce qu'elle est disposée sous d'autres éléments, n'est pas totalement écrasée ; la rigidité radiale de la gaine de gonflage lui permet ainsi de résister à l'écrasement, de manière à permettre le passage d'air, entre ses première et seconde extrémités, en dépit d'une pression radiale appliquée à la gaine.

Avantageusement, la gaine de gonflage comporte une armature interne.

Par cette disposition, la rigidité radiale de la gaine de gonflage est encore améliorée. La présence de l'armature interne permet ainsi le passage d'air entre ses première et seconde extrémités, en dépit d'une pression radiale appliquée à la gaine.

De manière avantageuse, l'armature est une chaîne, un câble, une corde, ou tout autre moyen configuré pour contribuer à la résistance radiale de la gaine de gonflage.

De préférence, la ligne d'alimentation comporte au moins un clapet anti-retour débouchant dans l'une ou l'autre des première et deuxième poches.

Avantageusement, la ligne d'alimentation comporte au moins un premier et un deuxième clapets anti-retour débouchant respectivement dans les première et deuxième poches.

Par cette disposition, l'air qui circule dans la ligne d'alimentation, suite à l'introduction d'air dans la ligne d'alimentation par la seconde extrémité de la gaine de gonflage, après qu'il a été introduit dans les première et deuxième poches, ne peut plus revenir dans la ligne d'alimentation. En d'autres termes, les première et deuxième poches gonflées ne peuvent pas se dégonfler dans la ligne d'alimentation.

De manière avantageuse, les clapets anti-retour comportent une périphérie sensiblement circulaire.

Par cette disposition, en particulier lorsque le corps du barrage est enroulé sur lui-même, les clapets anti-retour, en ne présentant pas de portions saillantes, telles qu'un angle aigu, ne risquent pas de perforer les poches.

De préférence, les clapets anti-retour présentent une épaisseur réduite.

Par cette disposition, le rangement du barrage, par exemple en enroulant le corps sur lui-même, n'est pas compromis par la présence des clapets anti-retour.

Avantageusement, au moins l'un des éléments pris parmi la ligne d'alimentation et les première et deuxième poches comporte une valve de surpression débouchant vers l'extérieur du barrage.

De manière avantageuse, la ligne d'alimentation et les première et deuxième poches comportent chacune au moins une valve de surpression débouchant vers l'extérieur.

La présence des valves de surpression permet d'éviter que la ligne d'alimentation ou que les poches n'éclatent, dans le cas où leur volume intérieur est soumis à une pression d'air excessive.

De préférence, le corps comporte une première et une seconde portions fixées l'une à l'autre, les première et seconde portions comportant chacune respectivement la première et la deuxième poches.

Avantageusement, les première et seconde portions sont fixées l'une à l'autre de manière amovible.

On peut ainsi remplacer aisément l'une ou l'autre des poches, par exemple si elle est percée ou que sa valve de surpression est défectueuse, ou pour toute autre raison, sans devoir remplacer l'intégralité du barrage. On peut également adapter le nombre de poches gonflables, et par là même les dimensions du barrage, à ses besoins. En d'autres termes, la fixation des première et seconde portions l'une à l'autre permet de disposer d'un barrage modulable, pour l'adapter à ses conditions d'utilisation et pour simplifier sa maintenance.

De manière avantageuse, les première et deuxième poches sont en communication fluidique uniquement via la ligne d'alimentation.

En d'autres termes, les première et deuxième poches ne communiquent pas fluidiquement de manière directe l'une avec l'autre. Leur alimentation en air est ainsi uniquement permise par la ligne d'alimentation.

Par cette disposition, le fonctionnement du barrage n'est pas compromis, dans l'hypothèse où l'une des poches gonflables serait défectueuse, par exemple parce qu'elle serait perforée.

Avantageusement, le barrage comporte également une pluralité de clapets anti-retour et un dispositif d'alimentation configuré pour obstruer tout ou partie des clapets anti-retour, de manière à ne gonfler que certaines des poches, par exemple pour encore réduire le temps nécessaire à l'installation du barrage.

De préférence, la ligne d'alimentation s'étend à l'extérieur du corps.

Ainsi, la fabrication du barrage est simplifiée, la ligne d'alimentation et le corps du barrage pouvant être fabriqués de manière séparée, en utilisant par exemple des matériaux distincts. En outre, la modularité du corps ainsi que sa maintenance sont simplifiées par la disposition de la ligne d'alimentation à l'extérieur du corps.

Avantageusement, et de manière optionnelle, le barrage comporte en outre un moyen de gonflage proximal ayant une première extrémité pour l'entrée d'air et une seconde extrémité pour la sortie d'air, la seconde extrémité débouchant dans la ligne d'alimentation à proximité de la première poche.

Par cette disposition, le temps nécessaire au gonflage du barrage peut encore être réduit, la gaine de gonflage permettant le gonflage du barrage à partir de l'extrémité distale du corps, alors que le moyen de gonflage proximal permet le gonflage à partir de l'extrémité proximale du corps.

De manière avantageuse, le moyen de gonflage proximal présente tout ou partie des caractéristiques de la gaine de gonflage ; il peut ainsi, entre autres, être enroulable, présenter une rigidité radiale et/ou s'étendre dans la ligne d'alimentation.

De préférence, le barrage prend alternativement une position de rangement, dans laquelle les première et deuxième poches sont dégonflées et le corps est enroulé sur lui-même, les extrémités proximale et distale étant disposées respectivement à l'intérieur et à l'extérieur du corps enroulé, et une position d'usage, dans laquelle les première et deuxième poches sont gonflées, le corps étant déployé.

Avantageusement, la gaine de gonflage est configurée de manière à permettre le passage d'un fluide de sa première à sa seconde extrémité, lorsque le barrage gonflable flottant est dans la position de rangement.

Ainsi, le barrage selon la présente invention présente un encombrement réduit lorsqu'il n'est pas utilisé, pouvant ainsi être aisément disposé dans un bateau en vue de son éventuelle utilisation, ou être facilement transporté. La gaine de gonflage, la ligne d'alimentation et le corps sont également configurés pour être enroulés, de manière à permettre au barrage d'être disposé dans la position de rangement.

Par ailleurs, la gaine de gonflage présente des caractéristiques de rigidité radiale telles que de l'air peut circuler entre ses première et seconde extrémités, même lorsque le barrage est dans la position de rangement. En d'autres termes, la deuxième poche du corps du barrage peut ainsi être gonflée lorsque le barrage est dans la position de rangement, ou que seule une partie distale du corps du barrage est déployée, permettant de débuter le gonflage du barrage par l'extrémité distale du corps, de manière à limiter l'espace nécessaire, par exemple sur le pont du bateau, pour faire passer le barrage en position d'usage. Ainsi, il n'est pas nécessaire de dérouler l'intégralité du corps du barrage pour gonfler les poches du barrage.

On comprend donc que l'extrémité distale du corps du barrage est une extrémité libre.

De manière avantageuse, le barrage gonflable flottant comporte en outre une jupe s'étendant sous les première et deuxième poches et un moyen de lestage configuré pour disposer la jupe de manière sensiblement verticale dans la position d'usage.

Ainsi, lorsque le barrage en position d'usage est disposé dans l'eau, par exemple pour circonscrire une nappe d'hydrocarbures, la nappe est retenue par le barrage, en plus particulièrement par sa jupe qui s'étend sous les poches et selon la direction longitudinale du corps du barrage. Par ailleurs, la présence du moyen de lestage permet de s'assurer que la jupe est correctement déployée, ce qui garantit l'efficacité du barrage, même lorsqu'il est utilisé dans des conditions instables, par exemple sur une mer agitée.

De préférence, l'invention porte également sur un ensemble de barrage comportant un touret ayant un axe, et un barrage gonflable flottant selon la présente invention, le barrage gonflable flottant étant enroulé autour de l'axe du touret dans la position de rangement.

Ainsi, l'ensemble de barrage est compact lorsque le barrage est dans la position de rangement. Il peut donc être facilement transporté ou rangé lorsqu'il n'est pas utilisé. En outre, l'utilisation d'un touret et la disposition du barrage autour de son axe dans la position de rangement facilitent son déploiement : on peut par exemple disposer le touret à une extrémité du pont d'un bateau, la gravité permettant de libérer tour à tour chacune des poches gonflables, en débutant par la deuxième poche qui, une fois gonflée, est directement disposée sur l'étendue d'eau sur laquelle le barrage est destiné à être utilisé.

Avantageusement, la première extrémité de la gaine de gonflage est fixée à l'axe du touret.

De manière avantageuse, l'ensemble de barrage comporte en outre un joint tournant monté sur la première extrémité de la gaine de gonflage.

Par cette disposition, le gonflage du barrage gonflage flottant peut être piloté directement depuis le touret, de manière à limiter les risques inhérents à la présence d'une personne sur le pont d'un bateau ; en d'autres termes, une personne peut aisément, et sans que sa sécurité ne soit compromise, faire passer le barrage de sa position de rangement à sa position d'usage.

Par exemple et de manière non limitative, l'axe du touret est mis en rotation, manuellement ou par un moyen de mise en rotation, tel qu'un système hydraulique ; la mise en rotation est réalisée de manière continue, ou pas à pas.

La portion du corps du barrage ainsi dévidée est guidée, par exemple au moyen d'une traction appliquée par un utilisateur sur l'extrémité distale du corps du barrage, tout en gonflant successivement les différentes poches du corps du barrage, en commençant par celles disposées à proximité de l'extrémité distale, telle que la deuxième poche, avant de gonfler la première poche.

De préférence, et de manière optionnelle, l'ensemble de barrage comporte un dispositif de distribution d'air configuré pour introduire un fluide alternativement dans la gaine de gonflage et dans le moyen de gonflage proximal par leur première extrémité.

Ainsi, en fonction de l'avancement du déploiement du barrage, de l'air peut alternativement être introduit dans la ligne d'alimentation par la gaine de gonflage ou par le moyen de gonflage proximal : par exemple, pour débuter le déploiement du barrage, alors qu'il se trouve dans la position de rangement, l'air circule par la gaine de gonflage, de manière à gonfler les différentes poches, en débutant par l'extrémité distale puis en gonflant successivement les poches situées de plus en plus proches, selon la direction longitudinale du corps, de l'extrémité proximale. Lorsque les poches situées à proximité de l'extrémité distale sont gonflées, et que le corps du barrage est au moins partiellement déployé, le dispositif de distribution d'air peut être actionné, de manière à faire circuler l'air par le moyen de gonflage proximal, à manière à gonfler, ou à finir de gonfler, les différentes poches, en débutant par l'extrémité proximale puis en gonflant successivement les poches situées de plus en plus proches, selon la direction longitudinale du corps, de l'extrémité distale.

### Brève description des dessins

D'autres caractéristiques et avantages de l'invention apparaîtront plus clairement et de manière complète à la lecture de la description ci-après d'un mode de réalisation préféré, donné à titre d'exemple non limitatif et en référence aux dessins annexés suivants sur lesquels :
- la figure **1** représente schématiquement un exemple d'ensemble de barrage selon la présente invention, le barrage étant dans la position d'usage ;
- la figure **2** représente schématiquement l'ensemble de barrage de la figure **1**, le barrage étant dans la position de rangement ;
- la figure **3** représente schématiquement l'ensemble de barrage de la figure **1**, le corps du barrage étant partiellement déployé ;
- les figures **4A** et **4B** représentent schématiquement des vues en perspective du barrage selon la présente invention, le corps du barrage étant partiellement déployé ; et
- les figures **5A** et **5B** représentent schématiquement le touret et l'extrémité proximale du corps du barrage selon la présente invention.

### Description détaillée de l'invention

Les figures **1** et **2** représentent schématiquement un ensemble de barrage **100** selon la présente invention.

L'ensemble de barrage **100** comporte un barrage gonflable flottant **10** qui est représenté, sur les figures **1** et **2**, respectivement dans une position d'usage et dans une position de rangement.

Le barrage **10** présente un corps **12** ayant une direction longitudinale, et deux extrémités longitudinales, à savoir une extrémité distale **14** et une extrémité proximale **16**.

Par exemple et de manière non limitative, dans le mode de réalisation représenté sur les différentes figures, les extrémités distale et proximale du barrage **10** correspondent aux extrémités distale **14** et proximale **16** du corps **12** du barrage **10**.

Le corps **12** comporte en outre une pluralité de poches gonflables **20, 20', 20"**, séparées les unes des autres selon la direction longitudinale du corps **12**.

Le barrage **10** comporte par ailleurs une jupe **18**, s'étendant sous les poches gonflables **20, 20', 20"** et un moyen de lestage **19** fixé au bord inférieur de la jupe **18**.

Le barrage **10** comporte également une pluralité de fourreaux **22**, **22'**, **22"** fixés, par exemple par collage ou par soudure, sur les poches gonflables **20**, **20'**, **20".**

Le barrage **10** comporte également une ligne d'alimentation **24** qui s'étend le long du corps **12** en étant insérée dans les fourreaux **22, 22', 22"**.

Tel que cela sera décrit plus en détail par la suite, la ligne d'alimentation **24** est reliée fluidiquement à chacune des poches **20, 20', 20".**

L'ensemble de barrage **100** comporte également un touret **110** ayant un axe **112** ; par exemple et de manière non limitative, tel que représenté sur la figure **1**, le touret **110** est disposé sur le pont d'un bateau **B**.

L'ensemble de barrage **100** comporte par ailleurs un dispositif d'admission de fluide **120** comprenant, par exemple et de manière non limitative, un compresseur **122**, tel qu'un compresseur hydraulique, et un tuyau **124** monté sur l'axe **112** du touret **110** et relié au compresseur **122**.

La figure **1** représente l'ensemble de barrage **100** lorsque le barrage **10** se trouve dans la position d'usage.

Dans cette position, le corps **12** est déployé selon sa direction longitudinale et tout ou partie de ses poches **20, 20', 20"** est gonflé ; le barrage **10** s'étend alors sur l'eau, par exemple sur la mer, en flottant.

On comprend que la flottaison du barrage **10** est permise par les poches gonflées **20, 20', 20"**, ainsi que, éventuellement, par la ligne d'alimentation **24** qui peut elle aussi être gonflée.

Tel que cela apparaît sur la figure **1**, lorsque le barrage **10** se trouve dans la position d'usage, la jupe **18** s'étend sensiblement verticalement vers le bas à partir des poches **20, 20', 20"** en étant, au moins en partie, immergée, le moyen de lestage **19** étant configuré pour maintenir la jupe **18** dans sa position sensiblement verticale.

Dans cette position d'usage, le barrage **12** est configuré de manière à permettre de circonscrire une partie de l'étendue d'eau sur laquelle il flotte, par exemple, pour entourer une nappe d'hydrocarbures libérée par un bateau, par exemple lors d'une marée noire.

Tel que représenté sur la figure **1**, par exemple et de manière non limitative, dans la position d'usage, l'extrémité distale **14** du corps **12** du barrage **10** est libre, alors que son extrémité proximale **16** est maintenue fixée au touret **110** ; on pourrait bien évidemment concevoir, et sans sortir du cadre de la présente invention, un barrage **10** dont, dans la position d'usage, les extrémités proximale **16** et distale **14** du corps **12** sont toutes deux libres, et sont éventuellement liées l'une à l'autre pour définir un périmètre fermé.

La figure **2** représente le barrage **10** dans sa position de rangement.

Dans cette position, les poches **20, 20', 20"** sont dégonflées ; le corps **12**, la ligne d'alimentation **24**, la jupe **18** et le moyen de lestage **19** sont enroulés sur eux-mêmes. En d'autres termes, dans la position de rangement, le barrage **10** est enroulé sur lui-même autour de l'axe **112** du touret **110**, de manière qu'il présente un encombrement limité, permettant de faciliter son stockage, son rangement et/ou son déplacement.

On comprend donc que, dans la position de rangement, l'extrémité proximale **16** du corps **12** du barrage est disposée à l'intérieur du barrage **10** enroulé sur lui-même, alors que l'extrémité distale **14** se trouve à l'extérieur du corps **12** du barrage **10**.

Les figures **3****,** **4A** et **4B** représentent une partie du corps **12** du barrage **10** selon la présente invention, lorsque le corps **12** est partiellement déployé ; sur ces différentes figures, la partie du corps **12** du barrage **10** qui est représentée est disposée à proximité de l'extrémité distale **14** du corps **12**.

Par souci de simplification, les figures **3****,** **4A** et **4B** représentent une première poche **20** et une deuxième poche **20'**, séparées l'une de l'autre selon la direction longitudinale **L** du corps **12** du barrage **10**.

On comprend donc que la deuxième poche **20'** est située entre l'extrémité distale **14** et la première poche **20**.

Par exemple et de manière non limitative, et tel que représenté en particulier sur la figure **1**, le barrage **10** comporte également une pluralité de poches gonflables disposées entre la première poche **20** et l'extrémité proximale **16** du corps **12**.

On pourrait bien évidemment concevoir, et sans sortir du cadre de la présente invention, la présence de poches gonflables supplémentaires, disposées entre les première et deuxième poches **20, 20'** et/ou entre la deuxième poche **20' et** l'extrémité distale **14**.

Tel que décrit précédemment, la ligne d'alimentation **24** s'étend le long du corps **12**, selon la direction longitudinale **L** du corps **12**, en étant reliée fluidiquement aux première **20** et deuxième **20'** poches.

Par exemple et de manière non limitative, la liaison fluidique entre la ligne d'alimentation **24** et les première et deuxième poches **20, 20'** est permise par un premier (non représenté) et un deuxième **30'** clapets anti-retour.

Par exemple et de manière non limitative, les clapets anti-retour **30'** présentent une périphérie sensiblement circulaire et une épaisseur telle qu'ils n'empêchent pas l'enroulement de la ligne d'alimentation **24** et du corps **12** sur eux-mêmes lorsque le barrage **10** est dans sa position de rangement décrite précédemment.

Les clapets anti-retour **30'** peuvent ainsi par exemple comporter deux disques de matière, par exemple de métal, superposés et perforés, une membrane, par exemple en plastique, étant maintenue entre les deux disques de matière, en étant configurée pour permettre le passage d'un fluide, tel que de l'air, de la ligne d'alimentation **24** vers les poches **20**, **20'** tout en empêchant le passage du fluide des poches **20, 20'** vers la ligne d'alimentation **24**.

Par exemple et de manière non limitative, la ligne d'alimentation **24** s'étend à l'extérieur du corps **12** en étant disposée dans les fourreaux **22, 22'** rapportés sur les poches **20, 20'**.

On pourrait bien évidemment concevoir, et sans sortir du cadre de la présente invention, une ligne d'alimentation **24** qui serait disposée à l'intérieur du corps **12**, en s'étendant, par exemple, dans les poches gonflables **20, 20'**.

On comprend donc que les poches **20, 20'** sont en communication fluidique uniquement par la ligne d'alimentation **24** ; en d'autres termes, les poches sont reliées fluidiquement l'une à l'autre de manière indirecte par l'intermédiaire de la ligne d'alimentation **24**.

En outre, et tel que représenté en particulier sur les figures **4A** et **4B****,** le barrage **10** comporte une gaine de gonflage **40** disposée, par exemple et de manière non limitative, dans la ligne d'alimentation **24**.

La gaine de gonflage **40** s'étend le long du corps **12** selon la direction longitudinale **L**, entre ses extrémités proximale **16** et distale **14**.

La gaine de gonflage **40** présente une première extrémité **42**, représentée sur les figures **5A** et **5B** et qui sera décrite par la suite, la première extrémité **42** étant configurée pour l'entrée d'air, et une seconde extrémité **44** pour la sortie d'air qui débouche, tel que représenté sur les figures **4A** et **4B**, dans la ligne d'alimentation **24** à proximité de la deuxième poche **20'**, et plus particulièrement, par exemple et de manière non limitative, à proximité du deuxième clapet anti retour **30'**.

Par exemple et de manière non limitative, la gaine de gonflage **40** comporte un tuyau flexible, du type de ceux utilisés pour les dispositifs d'arrosage.

La gaine de gonflage **40** est configurée pour être enroulée sur elle-même pour permettre au barrage **10** d'être disposé dans la position de rangement décrite précédemment.

Par ailleurs, la gaine de gonflage **40** présente une rigidité radiale configurée pour permettre la circulation d'air entre ses première et deuxième **42, 44** extrémités, même lorsque le corps **12** du barrage se trouve dans une position partiellement déployée telle que représentée sur les figures **3****,** **4A** et **4B** et qu'une pression radiale significative, constituée par le poids du barrage enroulé sur lui-même, est appliquée à la gaine de gonflage **40**.

La gaine de gonflage **40** présente une rigidité radiale configurée pour résister à un écrasement significatif, une charge pouvant atteindre plusieurs centaines de kilogrammes pouvant lui être appliquée lorsqu'un corps **12** de barrage **10** ayant une longueur de plusieurs centaines de mètres est enroulé sur lui-même ; la rigidité radiale de la gaine de gonflage **40** est ainsi configurée pour permettre, même lorsque le barrage **10** est dans sa position de rangement, la circulation d'air à une pression comprise entre 0,5 et 1,5 bars, de préférence comprise entre 0,6 et 0,9 bars.

Par exemple et de manière non limitative, la gaine de gonflage **40** peut également comporter une armature interne telle qu'une chaîne, une corde ou tout autre moyen permettant de contribuer à la rigidité radiale de la gaine de gonflage **40**, pour permettre la circulation de l'air entre ses première et deuxième extrémités **42, 44**, même lorsqu'une pression radiale significative est appliquée sur la gaine de gonflage **40.**

On comprend donc que, lorsque le barrage **10** se trouve dans la position de rangement, représentée par la figure **2**, ou dans une position dans laquelle le corps **12** du barrage **10** est partiellement déployé, l'air, introduit par la première extrémité **42** de la gaine de gonflage **40**, circule le long de la gaine de gonflage **40** jusqu'à atteindre sa deuxième extrémité **44**. L'air débouche alors dans la ligne d'alimentation **24**, à proximité de la deuxième poche gonflable **20'** et plus particulièrement à proximité du deuxième clapet anti-retour **30'**. L'air permet alors de gonfler la deuxième poche **20'.**

Par suite, lorsque la deuxième poche **20'** est gonflée, tel que représenté en particulier sur la figure **4A**, c'est-à-dire lorsque la pression de l'air contenu dans la deuxième poche **20'** et celle de la partie de la ligne d'alimentation **24** disposée à proximité du clapet anti-retour **30'**, sont sensiblement identiques l'une à l'autre, l'air circule dans la ligne d'alimentation **24**, en direction de la première poche **20** et plus particulièrement en direction du clapet anti-retour qui relie fluidiquement la ligne d'alimentation **24** à la première poche **20**.

Tel que représenté en particulier sur la figure **3**, lorsque le corps **12** du barrage **10** est partiellement déployé, et qu'une partie significative de la ligne d'alimentation **24** est enroulée sur elle-même, la partie de la ligne d'alimentation **24**, dans laquelle de l'air introduit par la gaine de gonflage **40** circule, est circonscrite entre, d'une part, l'extrémité distale **14** du corps **12**, et, d'autre part, la partie du corps **12** du barrage **10** enroulée sur elle-même qui obstrue, au moins en partie, la ligne d'alimentation **24** ; en d'autres termes, lorsque le corps **12** du barrage **10** est partiellement déployé, l'air ne peut circuler dans la ligne d'alimentation **24** que dans sa partie disposée en regard des poches de ladite partie déployée du corps **12**.

On comprend donc que la ligne d'alimentation **24** et la gaine de gonflage **40** sont formées, par exemple et de manière non limitative, dans des matériaux présentant des propriétés de rigidité radiale différentes, de sorte à permettre la circulation d'air sur toute la longueur de la gaine de gonflage **40** lorsque le corps du barrage **10** est enroulé sur lui-même, alors que la circulation dans la ligne d'alimentation **24** est limitée à la partie montée sur la partie déployée du corps **12** du barrage **10**.

On pourrait bien évidemment concevoir, et sans sortir du cadre de la présente invention, un barrage **10** dont la ligne d'alimentation **24** présenterait les mêmes propriétés de résistance radiale que la gaine de gonflage **20**, le seul fait que la deuxième extrémité **44** de la gaine de gonflage **40** débouche dans la ligne d'alimentation **24** à proximité de la deuxième poche **20'** suffisant à permettre de gonfler la deuxième poche **20'** avant la première poche **20**.

Tel que représenté sur les figures **4A** et **4B**, les première et deuxième poches **20, 20'** comportent chacune une valve de surpression **50, 50'** débouchant vers l'extérieur du barrage **10** ; la ligne d'alimentation comporte également au moins une valve de surpression **52**, débouchant également vers l'extérieur du barrage **10**.

Les valves de surpression **50, 50', 52** sont configurées de manière à permettre l'évacuation de l'air contenu dans les poches **20, 20'** et/ou dans la ligne d'alimentation **24**, lorsque la pression interne de ces éléments devient supérieure à un seuil prédéterminé.

En d'autres termes, les valves de surpression **50, 50', 52** constituent des dispositifs de sécurité, de manière à empêcher l'éclatement des poches **20, 20'** et/ou de la ligne d'alimentation **24** lorsque leur pression interne devient supérieure à un seuil prédéterminé.

Par ailleurs, les première **20** et deuxième **20'** poches comportent également des valves de dégonflage **54, 54'** configurées pour permettre d'évacuer l'air contenu dans les poches **20, 20',** pour faire passer le barrage **10** de sa position d'usage à sa position de rangement.

Après que les première **20** et deuxième **20'** poches ont été gonflées, tel que décrit à l'observation des figures **3****,** **4A** et **4B**, l'axe **112** du touret **110** est mis en rotation, manuellement ou par un moyen de mise en rotation, tel qu'un système hydraulique, pour poursuivre le déploiement du corps **12** du barrage **10**, de manière à libérer de nouvelles poches gonflables et, par suite, de la partie de la ligne d'alimentation **24** s'étendant en regard de ces nouvelles poches libérées. En combinaison de la mise en rotation de l'axe **112** du touret **110**, une traction est exercée sur l'extrémité distale **14**, de manière à guider le déploiement du corps **12** du barrage **10**.

Les poches ainsi libérées par le déroulement du corps **12** du barrage **10** autour de l'axe **112** du touret **110** peuvent alors être gonflées de manière similaire au procédé décrit à l'observation des figures **3****,** **4A** et **4B**.

On comprend donc que le barrage **10** selon la présente invention est configuré de manière que ses poches gonflables **20, 20', 20"** sont gonflées tour à tour, en partant des poches disposées à proximité de son extrémité distale **14**, jusqu'aux poches disposées à proximité de son extrémité proximale **16**.

En d'autres termes, le corps **12** du barrage **10** ne nécessite pas d'être déployé intégralement préalablement au gonflage de ses poches **20, 20', 20".** Au contraire, le corps **12** du barrage **10** peut être déployé au fur et à mesure du gonflage de ses poches **20, 20', 20",** la présence de la gaine de gonflage **40** permettant au fluide introduit par sa première extrémité **42** de circuler tout le long du corps **12** enroulé sur lui-même avant d'atteindre et de gonfler les poches disposées à proximité de l'extrémité distale **14** du corps **12**.

Par exemple et de manière non limitative, le corps **12** du barrage **10** comporte une première **51** et une deuxième **51'** portions fixées l'une à l'autre par des moyens de fixation **53**, les première et seconde portions **51, 51'** comportant chacune respectivement les première **20** et deuxième **20'** poches gonflables.

Par exemple et de manière non limitative, les moyens de fixation **53** sont configurés de manière à permettre de détacher les première et deuxième portions **51, 51'** l'une de l'autre, par exemple pour remplacer l'une des poches **20, 20'** si elle venait à être perforée, ou si son clapet anti-retour **30'** venait à être défectueux.

Par exemple et de manière non limitative, les moyens de fixation **53** comportent une plaque vissée à aux extrémités des portions **51, 51'** disposées en regard l'une de l'autre.

On pourrait bien évidemment concevoir, et sans sortir du cadre de la présente invention, un corps **12** formé d'une seule pièce.

Les figures **5A** et **5B** représentent le touret **110** de l'ensemble de barrage **100** de la présente invention, le corps **12** du barrage **10** étant totalement déployé.

Tel que représenté, la première extrémité **42** pour l'entrée d'air dans la gaine de gonflage **40** est fixée à l'axe **112** du touret **110**.

On comprend donc que le dispositif d'admission de fluide **120** est relié, par l'axe **112** du touret, à la gaine de gonflage **40**.

Tel que représenté sur les figures **5A** et **5B****,** le barrage **10** selon la présente invention comporte en outre un moyen de jonction **71** qui relie un moyen de gonflable proximal **60** ayant une première extrémité **62** pour l'entrée d'air, et une seconde extrémité **64** pour la sortie d'air, à la gaine de gonflage **40**.

Par exemple et de manière non limitative, le moyen de jonction **71** comporte un raccordement en forme de T, dont une première branche est reliée à la première extrémité **42** de la gaine de gonflage **40**, dont une deuxième branche est reliée au corps de la gaine de gonflage **40** qui s'étend dans la ligne d'alimentation **24**, et dont la troisième branche est reliée à la première extrémité **62** du moyen de gonflage proximal **60**.

On comprend donc que la gaine de gonflage **40** et le moyen de gonflage proximal **60** sont tous deux reliés fluidiquement au dispositif d'admission du fluide **120**.

Tel que cela apparaît en particulier sur la figure **5B**, et de manière similaire à la gaine de gonflage **40**, la deuxième extrémité **64** du moyen de gonflage proximal **60** débouche dans la ligne d'alimentation **24**.

En revanche, au contraire de la gaine de gonflage **40** qui s'étend tout le long du corps **12** du barrage **10** jusqu'à atteindre la partie de la ligne d'alimentation **24** disposée à proximité de l'une des poches situées les plus proches de l'extrémité distale **14**, le moyen de gonflage proximal **60** débouche dans la ligne d'alimentation **24** à proximité de l'une des poches **20"** proches de l'extrémité proximale **16** du corps **12** du barrage **10.**

On comprend donc que le moyen de gonflage proximal **60** est configuré pour permettre de gonfler les poches situées à proximité de l'extrémité proximale **16** avant celles disposées à proximité de l'extrémité distale **14**.

Le barrage **10** comporte par ailleurs un dispositif de distribution d'air **70** comprenant une première vanne **72** et une deuxième vanne **74**, montées respectivement sur la gaine de gonflage **40** et sur le moyen de gonflage proximal **60** ; le dispositif de distribution **70** est ainsi configuré pour permettre la circulation de l'air circulant dans la première extrémité **42** de la gaine de gonflage **40** alternativement dans la partie de la gaine de gonflage **40** s'étendant dans la ligne d'alimentation **24**, pour gonfler successivement les différentes poches en partant de celles disposées à proximité de l'extrémité distale **14**, en déployant au fur et à mesure le corps **12** du barrage **10**, ou dans la première extrémité **62** du moyen de gonflage proximal **60**, pour gonfler les poches situées à proximité de l'extrémité proximale **16** du corps **12** après que celui-ci a été déployé.

Ainsi, on comprend que le moyen de gonflage proximal **60** peut par exemple être utilisé pour finaliser le gonflage des poches **20, 20', 20"**, après que le corps **12** a été déployé et que tout ou partie de ses poches a été gonflé par le fluide circulant dans la gaine de gonflage **40**.

Le mode de réalisation représenté aux figures **5A** et **5B** n'est en aucune façon limitatif et il peut tout à fait être conçu, sans sortir du cadre de la présente invention, un barrage **10** ne comportant pas de moyen de gonflable proximal **60**, la première extrémité **42** de la gaine de gonflage **40** étant alors uniquement et directement reliée à la partie de la gaine de gonflage **40** s'étendant dans la ligne d'alimentation **24**.

Par exemple et de manière non limitative, l'ensemble de barrage **100** comporte un joint tournant **114** monté sur l'axe **112** du touret **110**, pour introduire l'air du dispositif d'admission du fluide **120** dans la gaine de gonflage **40** et/ou dans le moyen de gonflage proximal **60**.

Dans le mode de réalisation décrit à l'observation des différentes figures, on comprend que la gaine de gonflage **40** est configurée pour permettre de gonfler la poche située la plus proche de l'extrémité distale **14** du corps **12** avant de gonfler tour à tour les poches la séparant de l'extrémité proximale **16**.

On pourrait bien évidemment concevoir, et sans sortir du cadre de la présente invention, un barrage **10** dont les poches disposées à proximité immédiate de l'extrémité distale **14** seraient gonflées par des moyens traditionnels de gonflage, la gaine de gonflage **40** débouchant à proximité d'une poche gonflable disposée entre l'extrémité distale 14 et d'autres poches situées à proximité de l'extrémité proximale 16.

La description ci-dessus est donnée à titre d'exemple, et n'est donc pas limitative de l'invention.

En particulier, l'invention, bien que particulièrement adaptée au domaine de la rétention de pollution marine, peut présenter d'autres utilisations, par exemple pour la pêche, un filet pouvant s'étendre sous les poches gonflables du barrage.

## Revendications

1. Barrage gonflable flottant (10) comprenant :
- un corps (12) ayant une direction longitudinale (L), une extrémité proximale (16) et une extrémité distale (14) et comportant au moins une première (20) et une deuxième (20') poches gonflables séparées l'une de l'autre selon la direction longitudinale, la deuxième poche étant située entre l'extrémité distale et la première poche ;
- une ligne d'alimentation (24) s'étendant le long du corps en étant reliée fluidiquement à chacune des première et deuxième poches ;
le barrage étant **caractérisé en ce qu'**il comporte en outre une gaine de gonflage (40) s'étendant entre les extrémités proximale (16) et distale (14) et ayant une première extrémité (42) pour l'entrée d'air et une seconde extrémité (44) pour la sortie d'air, la seconde extrémité débouchant dans la ligne d'alimentation à proximité de la deuxième poche, de manière à permettre de gonfler la deuxième poche avant la première poche.

2. Barrage gonflable flottant (10) selon la revendication **1**, **caractérisé en ce que** la gaine de gonflage (40) est disposée dans la ligne d'alimentation (24).

3. Barrage gonflable flottant (10) selon la revendication **1** ou **2**, **caractérisé en ce que** la gaine de gonflage est enroulable.

4. Barrage gonflable flottant (10) selon l'une quelconque des revendications **1** à **3**, **caractérisé en ce que** la gaine de gonflage présente une rigidité radiale.

5. Barrage gonflable flottant (10) selon l'une quelconque des revendications **1** à **4**, **caractérisé en ce que** la gaine de gonflage comporte une armature interne.

6. Barrage gonflable flottant (10) selon l'une quelconque des revendications **1** à **5**, **caractérisé en ce que** la ligne d'alimentation comporte au moins un clapet anti-retour (30') débouchant dans l'une ou l'autre des première et deuxième poches (20, 20').

7. Barrage gonflable flottant (10) selon l'une quelconque des revendications **1** à **6**, **caractérisé en ce qu'**au moins l'un des éléments pris parmi la ligne d'alimentation et les première et deuxième poches comporte une valve de surpression (50, 50', 52) débouchant vers l'extérieur du barrage.

8. Barrage gonflable flottant (10) selon l'une quelconque des revendications **1** à **7**, **caractérisé en ce que** le corps comporte une première (51) et une seconde (51') portions fixées l'une à l'autre, les première et seconde portions comportant chacune respectivement la première et la deuxième poches.

9. Barrage gonflable flottant (10) selon l'une quelconque des revendications **1** à **8**, **caractérisé en ce que** les première et deuxième poches sont en communication fluidique uniquement via la ligne d'alimentation.

10. Barrage gonflable flottant (10) selon l'une quelconque des revendications **1** à **9**, **caractérisé en ce que** la ligne d'alimentation s'étend à l'extérieur du corps.

11. Barrage gonflable flottant (10) selon l'une quelconque des revendications **1** à **10**, **caractérisé en ce qu'**il comporte en outre un moyen de gonflage proximal (60) ayant une première extrémité (62) pour l'entrée d'air et une seconde extrémité (64) pour la sortie d'air, la seconde extrémité débouchant dans la ligne d'alimentation à proximité de la première poche.

12. Barrage gonflable flottant (10) selon l'une quelconque des revendications **1** à **11**, **caractérisé en ce qu'**il prend alternativement une position de rangement, dans laquelle les première et deuxième poches sont dégonflées et le corps est enroulé sur lui-même, les extrémités proximale et distale étant disposées respectivement à l'intérieur et à l'extérieur du corps enroulé, et une position d'usage, dans laquelle les première et deuxième poches sont gonflées, le corps étant déployé.

13. Barrage gonflable flottant (10) selon la revendication **12, caractérisé en ce que** la gaine de gonflage (24) est configurée de manière à permettre le passage d'un fluide de sa première à sa seconde extrémité, lorsque le barrage gonflable flottant est dans la position de rangement.

14. Barrage gonflable flottant (10) selon la revendication **12** ou **13**, **caractérisé en ce qu'**il comporte en outre une jupe (18) s'étendant sous les première et deuxième poches et un moyen de lestage (19) configuré pour disposer la jupe de manière sensiblement verticale dans la position d'usage.

15. Ensemble de barrage (100) comportant un touret (110) ayant un axe (112), et un barrage gonflable flottant (10) selon l'une quelconque des revendications **1** à **14** et selon la revendication **12**, le barrage gonflable flottant étant enroulé autour de l'axe du touret dans la position de rangement.

16. Ensemble de barrage (100) selon la revendication **15**, **caractérisé en ce que** la première extrémité (42) de la gaine de gonflage (40) est fixée à l'axe du touret.

17. Ensemble de barrage (100) selon la revendication **15** ou **16** et selon la revendication **11**, **caractérisé en ce qu'**il comporte un dispositif de distribution d'air (70) configuré pour introduire un fluide alternativement dans la gaine de gonflage (40) et dans le moyen de gonflage proximal (60) par leur première extrémité (42, 62).

## Patentansprüche

1. Aufblasbare schwimmende Sperre (10), umfassend:
- einen Körper (12), der eine Längsrichtung (L), ein proximales Ende (16) und ein distales Ende (14) aufweist und der wenigstens eine erste (20) und eine zweite (20') aufblasbare Tasche umfasst, die entlang der Längsrichtung voneinander getrennt sind, wobei die zweite Tasche zwischen dem distalen Ende und der ersten Tasche gelegen ist,
- eine Versorgungsleitung (24), die sich entlang des Körpers erstreckt und dabei mit jeder der ersten und zweiten Taschen fluidisch verbunden ist,
wobei die Sperre **dadurch gekennzeichnet ist, dass** sie ferner einen Aufblasschlauch (40) umfasst, der sich zwischen dem proximalen (16) und dem distalen (14) Ende erstreckt und der ein erstes Ende (42) für den Lufteintritt und ein zweites Ende (44) für den Luftaustritt aufweist, wobei das zweite Ende in der Nähe der zweiten Tasche in die Versorgungsleitung mündet, um zu ermöglichen, die zweite Tasche vor der ersten Tasche aufzublasen.

2. Aufblasbare schwimmende Sperre (10) nach Anspruch 1, **dadurch gekennzeichnet, dass** der Aufblasschlauch (40) in der Versorgungsleitung (24) angeordnet ist.

3. Aufblasbare schwimmende Sperre (10) nach Anspruch 1 oder 2, **dadurch gekennzeichnet, dass** der Aufblasschlauch aufwickelbar ist.

4. Aufblasbare schwimmende Sperre (10) nach einem der Ansprüche 1 bis 3, **dadurch gekennzeichnet, dass** der Aufblasschlauch eine radiale Steifigkeit aufweist.

5. Aufblasbare schwimmende Sperre (10) nach einem der Ansprüche 1 bis 4, **dadurch gekennzeichnet, dass** der Aufblasschlauch eine Innenbewehrung aufweist.

6. Aufblasbare schwimmende Sperre (10) nach einem der Ansprüche 1 bis 5, **dadurch gekennzeichnet, dass** die Versorgungsleitung wenigstens ein Rückschlagventil (30'), das in die eine oder die andere der ersten und zweiten Taschen (20, 20') mündet, umfasst.

7. Aufblasbare schwimmende Sperre (10) nach einem der Ansprüche 1 bis 6, **dadurch gekennzeichnet, dass** wenigstens eines der Elemente aus Versorgungsleitung und erster und zweiter Tasche ein Überdruckventil (50, 50', 52), das zur Außenseite der Sperre mündet, umfasst.

8. Aufblasbare schwimmende Sperre (10) nach einem der Ansprüche 1 bis 7, **dadurch gekennzeichnet, dass** der Körper einen ersten (51) und einen zweiten (51') Abschnitt, die aneinander befestigt sind, umfasst, wobei der erste und der zweite Abschnitt jeweils die erste bzw. die zweite Tasche umfassen.

9. Aufblasbare schwimmende Sperre (10) nach einem der Ansprüche 1 bis 8, **dadurch gekennzeichnet, dass** die erste und die zweite Tasche lediglich über die Versorgungsleitung in Fluidverbindung stehen.

10. Aufblasbare schwimmende Sperre (10) nach einem der Ansprüche 1 bis 9, **dadurch gekennzeichnet, dass** die Versorgungsleitung sich außerhalb des Körpers erstreckt.

11. Aufblasbare schwimmende Sperre (10) nach einem der Ansprüche 1 bis 10, **dadurch gekennzeichnet, dass** sie ferner ein proximales Aufblasmittel (60) mit einem ersten Ende (62) für den Lufteintritt und einem zweiten Ende (64) für den Luftaustritt umfasst, wobei das zweite Ende in der Nähe der ersten Tasche in die Versorgungsleitung mündet.

12. Aufblasbare schwimmende Sperre (10) nach einem der Ansprüche 1 bis 11, **dadurch gekennzeichnet, dass** sie abwechselnd eine Verstaustellung, in der die Luft aus der ersten und der zweiten Tasche abgelassen ist und der Körper auf sich selbst gewickelt ist, wobei das proximale und das distale Ende innerhalb bzw. außerhalb des aufgewickelten Körpers angeordnet sind, und eine Gebrauchsstellung, in der die erste und die zweite Tasche aufgeblasen sind, wobei der Körper entfaltet ist, einnimmt.

13. Aufblasbare schwimmende Sperre (10) nach Anspruch 12, **dadurch gekennzeichnet, dass** der Aufblasschlauch (24) derart ausgelegt ist, dass er den Durchlass eines Fluids von seinem ersten zu seinem zweiten Ende ermöglicht, wenn die aufblasbare schwimmende Sperre sich in der Verstaustellung befindet.

14. Aufblasbare schwimmende Sperre (10) nach Anspruch 12 oder 13, **dadurch gekennzeichnet, dass** sie ferner eine Schürze (18), die sich unter der ersten und der zweiten Tasche erstreckt, sowie ein Ballastmittel (19), das dazu ausgelegt ist, die Schürze in der Gebrauchsstellung im Wesentlichen vertikal anzuordnen, umfasst.

15. Sperranordnung (100), umfassend eine Haspel (110), die eine Achse (112) aufweist, und eine aufblasbare schwimmende Sperre (10) nach einem der Ansprüche 1 bis 14 und nach Anspruch 12, wobei die aufblasbare schwimmende Sperre in der Verstaustellung um die Achse der Haspel gewickelt ist.

16. Sperranordnung (100) nach Anspruch 15, **dadurch gekennzeichnet, dass** das erste Ende (42) des Aufblasschlauchs (40) an der Achse der Haspel befestigt ist.

17. Sperranordnung (100) nach Anspruch 15 oder 16 und nach Anspruch 11, **dadurch gekennzeichnet, dass** sie eine Luftverteilungsvorrichtung (70) umfasst, die dazu ausgelegt ist, abwechselnd in den Aufblasschlauch (40) und in das proximale Aufblasmittel (60) über deren erstes Ende (42, 62) ein Fluid einzuleiten.

## Claims

1. An inflatable boom (10) comprising:
- a body (12) having a longitudinal direction (L), a proximal end (16), and a distal end (14), and including at least a first inflatable pouch (20) and a second inflatable pouch (20') that are separate from each other in the longitudinal direction, the second pouch being situated between the distal end and the first pouch; and
- a feed line (24) that extends along the body, being in fluid-flow connection with each of the first and second pouches;
the boom being **characterized in that** it further comprises an inflator sheath (40) that extends between its proximal and distal ends (16, 14), and having a first end (42) for air admission and a second end (44) for air discharge, the second end opening out into the feed line in the proximity of the second pouch, so as to enable the second pouch to inflate before the first pouch.

2. An inflatable boom (10) according to claim 1, **characterized in that** the inflator sheath (40) is arranged in the feed line (24).

3. An inflatable boom (10) according to claim 1 or claim 2, **characterized in that** the inflator sheath can be rolled up.

4. An inflatable boom (10) according to any one of claims 1 to 3, **characterized in that** the inflator sheath presents radial stiffness.

5. An inflatable boom (10) according to any one of claims 1 to 4, **characterized in that** the inflator sheath includes internal reinforcement.

6. An inflatable boom (10) according to any one of claims 1 to 5, **characterized in that** the feed line includes at least one check valve (30') that opens out into one or the other of the first and second pouches (20, 20').

7. An inflatable boom (10) according to any one of claims 1 to 6, **characterized in that** at least one of the elements from among the feed line and the first and second pouches includes a pressure-release valve (50, 50', 52) that opens out to the outside of the boom.

8. An inflatable boom (10) according to any one of claims 1 to 7, **characterized in that** the body includes first and second portions (51, 51') that are fastened to each other, each of the first and second portions including respectively the first and second pouches.

9. An inflatable boom (10) according to any one of claims 1 to 8, **characterized in that** the first and second pouches are in fluid-flow communication only via the feed line.

10. An inflatable boom (10) according to any one of claims 1 to 9, **characterized in that** the feed line extends outside the body.

11. An inflatable boom (10) according to any one of claims 1 to 10, **characterized in that** it further includes proximal inflator means (60) having a first end (62) for air admission and a second end (64) for air discharge, the second end opening out into the feed line in the proximity of the first pouch.

12. An inflatable boom (10) according to any one of claims 1 to 11, **characterized in that** it can take up either a stowed position in which the first and second pouches are deflated and the body is rolled up, the proximal and distal ends being arranged inside and outside the rolled-up body respectively, or else a working position in which the first and second pouches are inflated, the body being deployed.

13. An inflatable boom (10) according to claim 12, **characterized in that** the inflator sheath (24) is configured so as to enable a fluid to pass from its first end to its second end when the inflatable boom is in its stowed position.

14. An inflatable boom (10) according to claim 12 or claim 13, **characterized in that** it further includes a skirt (18) that extends below the first and second pouches, and ballast means (19) that are configured to hold the skirt in substantially-vertical manner in its working position.

15. A boom assembly (100) comprising a reel (110) having an axle (112), and an inflatable boom (10) according to any one of claims 1 to 14 and according to claim 12, the inflatable boom being rolled up around the axle of the reel in the stowed position.

16. A boom assembly (100) according to claim 15, **characterized in that** the first end (42) of the inflator sheath (40) is fastened to the axle of the reel.

17. A boom assembly (100) according to claim 15 or claim 16 and according to claim 11, **characterized in that** it includes an air delivery device (70) that is configured to inject a fluid in alternation into the inflator sheath (40) and into the proximal inflator means (60) via their respective first ends (42, 62).
